# EUROPÄISCHE PATENTANMELDUNG

(11) **EP 2 221 410 A1**
(43) Veröffentlichungstag der Anmeldung: **25.08.2010**
(21) Anmeldenummer: 10405008.3
(22) Anmeldetag: 18.01.2010
(51) Int. Cl.: D05B 57/26

(54) **Verriegelungsvorrichtung für eine Spulenkapsel für eine Unterfadenspule**

(30) Priorität: 17.02.2009 CH 2502009
(71) Anmelder: BERNINA International AG, 8266 Steckborn (CH)
(72) Erfinder: Flückiger, Hans, 8618 Oetwil am See (CH); Wacker, Niklaus, 8266 Steckborn (CH)
(74) Vertreter: Gachnang, Hans Rudolf

(57) **Zusammenfassung**

Die Verriegelungsvorrichtung umfasst ein Verriegelungsglied (11), welches fest aber drehbar mit dem Spulenträger (1) verbunden ist. Auf das Verbindungsglied (11) stützt sich eine Schraubenfeder (17) ab, welche nach dem Aufsetzen bzw. Einsetzen der Spulenkapsel (5) in den Spulenträger (1) zusammengepresst wird. Durch eine leichte Kippbewegung kann die Spulenkapsel (5) bzw. die Spule (7) über das Verbindungsglied (11) geschoben und danach durch die Kraft der Feder (17) in die Verriegelungsstellung geführt werden.

## Beschreibung

Gegenstand der Erfindung ist eine Verriegelungsvorrichtung für eine Spulenkapsel für eine Unterfadenspule gemäss Oberbegriff des Patentanspruchs 1.

Die Unterfadenspule von Nähmaschinen, insbesondere Haushaltnähmaschinen, kann entweder direkt im Spulenträger gelagert sein und ist somit direkt zugänglich. Sie kann auch in einer eigens dafür bestimmten Spulenkapsel eingelegt sein, welche ihrerseits im Spulenträger gelagert ist. Die vorliegende Erfindung bezieht sich auf eine indirekt in eine Spulenkapsel im Spulenträger gelagerte Unterfadenspule. Die Erfindung kann auch auf eine direkt im Spulenträger einsetzbare Spule angewendet werden.
Aus der DE-A1 3819405 ist eine Spulenkapsel für Umlaufgreifer bekannt, bei der die Spule auf einem zylindrischen Spulendorn, der Teil der Spulenkapsel ist, aufgeschoben und von einem Sicherungshebel gehalten ist. Der Sicherungshebel, als zweiarmiger Hebel ausgebildet, wird in den beiden Stellungen (Offenstellung und Arbeitsstellung) von einer federbelasteten Platte gehalten. Das Lösen der Verriegelung erfolgt durch manuelles Schwenken des Hebels um 90° in eine achsparallele Lage. Danach kann die Spule aus dem Spulenträger herausgehoben werden. Um das Herausheben der Spule aus dem Spulenträger zu erleichtern, wird in der DE-A1 19510830 vorgeschlagen, zwischen Spulenunterseite, d.h. dem untenliegenden Spulenflansch, und dem Spulenträger eine Schraubenfeder einzulegen.' Diese drückt nach Freigabe der Spule durch den Hebel die Spule teilweise aus dem Spulenträger hinaus. Gleichzeitig übt die Feder während des Nähens ein Bremsmoment auf die Spule aus, welches je nach Ausbildung der Spulenoberfläche unterschiedlich ausfällt und nicht beeinflussbar ist. Dies kann den Nähvorgang behindern.
Aus der GB-A 2149433 ist weiter ein Spulenhalter bekannt, bei dem die Spule durch einen federbelasteten, durch die Spule hindurchführbaren Haltedorn gehalten wird. Der Haltedorn kann durch eine Viertelsdrehung aus der Halterung in die Entnahmestellung gebracht werden und löst sich zusammen mit der Spule vollständig vom Spulenträger. Der Haltedorn muss folglich beim Einlegen einer vollen Spule in diese eingeführt und danach gesichert werden.
Aus der EP-B1 1541736 ist eine Verriegelungsvorrichtung für eine Unterfadenspule bekannt, bei der am Spulenträger eine durch die zentrale Öffnung in der Spule hindurchführbare Verriegelungsvorrichtung auf einer Feder gehalten ist und nach dem vollständigen Niederdrücken der Spule in den Spulenträger die Spule automatisch verrastet. Durch eine radiale Verschiebung des Verriegelungselements zur Drehachse der Spule hin, kann letztere wieder aus der Verriegelung gelöst werden. Sie wird danach durch die das Verriegelungselement tragende Feder ausgestossen.

Eine Aufgabe der vorliegenden Erfindung ist die Schaffung einer Verriegelungsvorrichtung für eine Spulenkapsel für eine Unterfadenspule, mit der die Spulenkapsel im Spulenträger eingerastet und ohne Betätigung eines Rastmittels gelöst werden kann, wobei zusätzlich ein axiales Ausschieben der Spule oder der Spulenkapsel aus dem Spulenträger nach dem Lösen bewirkt wird.

Gelöst wird diese Aufgabe durch eine Verriegelungsvorrichtung gemäss den Merkmalen des Patentanspruchs 1. Vorteilhafte Ausgestaltungen der Erfindung sind in den abhängigen Ansprüchen näher umschrieben.

Durch leichten aussenmittigen Druck auf die Spulenkapsel oder die Spule kann die Halteposition, welche die Spule im Spulenträger gefangen hält, aufgelöst und gleichzeitig der teilweise Auswurf der Spulenkapsel oder, wenn eine Spule ohne Spulenkapsel im Spulenträger gehalten wird, der Auswurf der Spule eingeleitet werden. Die Verriegelung einer neuen in den Spulenträger einzusetzenden Spulenkapsel oder einer Spule erfolgt durch axiales Einschieben der Spule oder Spulenkapsel in den Spulenträger, bis diese die Ausnehmung im Spulenträger erreicht und kippt. Es sind danach keine weiteren Verriegelungshandlungen notwendig. Die vom Verriegelungselement gehaltene Spule wird durch das Verriegelungselement in keiner Art und Weise gebremst, weil letzteres die Spule nicht kraftschlüssig berührt.

Die erfindungsgemässe Verriegelungsvorrichtung kommt folglich ohne Riegel, Schieber oder Klappen aus. Das einzige, an sich bewegliche Element stellt die in der Spule bzw. Spulenkapsel befindliche Schraubenfeder dar, welche nach der Verriegelung die Verriegelungsstellung sicherstellt und beim Entriegeln das Ausstossen der Spule bzw. der Spulenkapsel bewirkt.
Im Gegensatz zu den bekannten Verriegelungsvorrichtungen wird erfindungsgemäss kein Spulenkapselscharnier benötigt und folglich sind keine über die Kapsel bzw. Spule hinausragende Teile vorhanden, welche einen einwandfreien Fadendurchgang behindern könnten. Durch das Weglassen von mechanischen Teilen, wie Scharniere, ist auf der Spulenkapsel bzw. Spule mehr Platz vorhanden und es kann eine Spule mit einem grösseren Fadenvorrat eingesetzt werden.

Anhand eines illustrierten Ausführungsbeispieles wird die Erfindung näher erläutert. Es zeigen
- Figur 1: einen Axialschnitt durch einen Spulenträger mit oberhalb diesem liegender Spulenkapsel samt dort eingesetzter Spule,
- Figur 2: einen Axialschnitt durch den Spulenträger mit eingesetzter Spulenkapsel unmittelbar vor dem Einrasten der Spulenkapsel (Spulenkapsel noch leicht schräg),
- Figur 3: einen Axialschnitt durch den Spulenträger mit eingerasteter Spulenkapsel,
- Figur 4: einen Axialschnitt durch den Spulenträger mit wieder aus der Verriegelung gelöster Spulenkapsel, vor dem Auswerfen der Spule,
- Figur 5: einen Axialschnitt durch eine Spule mit eingesetzter Hülse,
- Figur 6: einen Horizontalschnitt durch den Spulenträger und die Spulenkapsel,
- Figur 7: eine perspektivische Darstellung der Spule in Figur 5,
- Figur 8: einen Axialschnitt durch eine weitere Ausführungsform des Verbindungsglieds, das direkt am Spulenträger angeformt ist.

Mit Bezugszeichen 1 ist ein Spulenträger einer Greiferanordnung 3 bezeichnet. In Figur 1 liegt eine Spulenkapsel 5 mit einer darin eingesetzten Spule 7 koaxial über dem Spulenträger 1. Die Spulenkapsel 5 mit der Spule 7 ist also noch nicht in den Spulenträger 1 eingesetzt. Dies ist ein Zustand, wie er nach dem Ersatz/dem Auffüllen der Unterfadenspule 7 vorliegt.
Im Spulenträger 1 ist auf einem zentral ausgebildeten Dorn 9 ein Verbindungsglied 11 aufgesetzt. Dieses ist mit dem Dorn 9 axial fest aber drehbar verbunden und kann aus Kunststoff oder Metall hergestellt sein. Die Peripherie des Verbindungsglieds 11 kann zylindrisch ausgebildet sein (keine Abbildung) oder, wie in den Figuren dargestellt, im oberen Bereich eine absatzförmige Einschnürung aufweisen. Die Spulenkapsel 5 umfasst im Zentrum eine Bohrung 13, die im oberen Teil a zylindrisch verläuft und im unteren Teil b über einen Teilbereich des Umfangs der Bohrung 13, z.B. über 180° zylindrisch ausgebildet ist und der gegenüberliegende Bereich durch einen zylindrischen Abschnitt gebildet wird, dessen Achse geneigt zur Achse des anderen Bereichs liegt (vgl. Figuren 1-4, jeweils linke Seite der Bohrung 13). Im Stirnbereich der Spulenkapsel 5 kann die Bohrung 13 geschlossen ausgebildet sein oder deren Querschnitt einen geringeren Durchmesser aufweisen als der darunterliegende zylindrische Abschnitt a der Bohrung 13.

Auf einem umlaufenden Absatz 15 oder einer eben ausgebildeten Stirnfläche am oberen Ende des Verbindungsglieds 11 ist koaxial liegend eine Schraubenfeder 17 abgestützt. Die Feder 17 ist mit ihrem oberen Ende an der Spulenkapsel 5 befestigt, z.B. geklemmt oder eingeklebt. Bei aufgesetzter Spulenkapsel 5 liegt daher der obere Endring 19 der Schraubenfeder 17 an der Spulenkapsel 5 an. Vorzugsweise ist der Endring 19 im Durchmesser grösser als die übrigen Windungen. Die Schraubenfeder 17 ist derart bemessen, dass bei vollständig im Spulenträger 1 verriegelter Spulenkapsel 5 die Schraubenfeder 17 unter Druck-Spannung steht und beim Lösen der Spulenkapsel 5 die Schraubenfeder 17 die Spulenkapsel 5 mindestens teilweise aus dem Spulenträger 1 heraushebt bzw. auswirft, um das Ergreifen der Spulenkapsel 5 zu erleichtern.
Am unteren Ende des Verbindungsgliedes 11, auch Kapselträger genannt, ist eine umlaufende Nut 21 eingelassen. Die axiale Höhe der Nut 21 ist geringfügig grösser als die axiale Höhe eines über einen Teilbereich der Bohrung 13 umlaufenden, nach innen gerichteten, sichelförmigen Flanschabschnittes 23 an der Spulenkapsel 5. Der Abstand der innenliegenden Kante 25 des Flanschabschnittes 23 zum gegenüberliegenden nicht parallel verlaufenden Wandabschnitt b ist geringfügig grösser als der Durchmesser des Verbindungsglieds 11 (vgl. Figur 6).

Nachfolgend wird die Funktionsweise der Greiferanordnung 3 näher erläutert.
Die mit einer neuen, d.h. mit Faden gefüllten Spule 7 bestückte Spulenkapsel 5 wird axial von oben über das Verbindungsglied 11 geschoben. Dabei gelangt die Schraubenfeder 17 in federnde Anlage mit dem oberen Ende des Verbindungsglieds 11.

Auf der Stirnfläche 27 der Spulenkapsel 5 ist exzentrisch eine Markierung 29 angebracht. Die Markierung 29 kann eine farbliche sein oder ein durch beispielsweise einen Laserstrahl mit Rillen versehener Bereich oder aus einer Einbuchtung bestehen. Zum Einrasten oder Verriegeln der Spulenkapsel 5 drückt die Näherin mit einem Finger etwa zentrisch auf die Spulenkapsel 5 (Pfeil F₁); beim Weiterdrücken wird durch den nur über einen Teilbereich (ca. 180°) vorhandenen Flansch 23 am unteren Ende der Bohrung 13, wie in Figur 2 ersichtlich, die Spulenkapsel 5 leicht gekippt. Durch diese Schrägstellung wird es möglich, dass der nur teilweise umlaufende sichelförmige Flansch 23 an der Mantelfläche des Verbindungsglieds 11 vorbeigleiten und dann in die Nut 21 eingreifen kann, wenn die Spulenkapsel 5 zurück in die Horizontale kippt.

Zum Lösen der Spulenkapsel 5 vom Spulenträger 1 wird in umgekehrter Richtung vorgegangen, indem mit einem Finger ein Druck gemäss Pfeil F₂ auf die aussermittig angebrachte Markierung 29 ausgeübt wird und damit die Spulenkapsel 5 kippt und die Kante 25 des Flansches 23 aus der Nut 21 herausfährt und danach die Spulenkapsel 5 durch die Kraft der Schraubenfeder 17 soweit angehoben wird, bis sie mit zwei Fingern aus dem Spulenträger 1 herausgehoben werden kann.

In Figur 5 ist eine Spule 7 im Axialschnitt dargestellt, welche nicht in einer Spulenkapsel 5 gelagert ist. Damit sie sich beim Nähen innerhalb des Spulenträgers 1 drehen kann, ist im Zentrum der Spule 7 eine Hülse 31 drehbar eingesetzt. Die Hülse 31 umfasst sowohl oben als auch unten Mittel, z.B. Bördel oder Flansche 33, welche die Hülse 31 axial mit Spiel in der Spule 7 halten. Die Bohrung 13 in der Hülse 31 ist analog ausgebildet zur Bohrung 13 in der Spulenkapsel 5 in den Beispielen 1 bis 4. Mit anderen Worten, der obere Bereich a ist zylindrisch und der untere Bereich b ist etwa zur Hälfte als zur Achse der Spulenkapsel 5 geneigte Zylindermantelfläche verlaufend (vgl. auch Figur 2). Das obere Ende der Hülse 31 ist verschlossen und dient als Anlage für die in der Figur 5 nicht dargestellte Schraubenfeder 17.
Auf dem oben liegenden ringförmigen Flansch der Hülse 31 ist, wie im ersten Ausführungsbeispiel, aussermittig eine Markierung 29 angebracht, um der Bedienerin anzuzeigen, an welcher Stelle sie beim Entriegeln eine Anpresskraft F2 aufsetzen muss.

In einer weiteren Ausgestaltung der Erfindung (Fig. 8) ist das Verbindungsglied 11 Teil des Dorns 9, d.h. die Peripherie des Dorns 9 weist die Gestalt der Peripherie des Verbindungsglieds 11 im erstgenannten Ausführungsbeispiel auf. Die Funktionsweise des Einsetzens bzw. Auswerfens der Spulenkapsel 5 mit der Spule 7 erfolgt auf die gleiche Weise.

## Patentansprüche

1. Verriegelungsvorrichtung für eine Spulenkapsel (5) für eine Unterfadenspule (7) in einem Spulenträger (1) einer Nähmaschine, umfassend einen Aufnahmeraum im Spulenträger (1) für die Spule (7) oder die Spulenkapsel (5) und ein Arretiermittel zum Festhalten der Spulenkapsel (5) oder der Unterfadenspule (7) im Spulenträger (1), sowie einem Dorn (9),
**dadurch gekennzeichnet, dass**
das Arretiermittel eine auf dem Dorn (9) am Spulenträger (1) ausgebildete Nut (21) umfasst und dass zwischen dem oberen Ende des Dorns (9) und der Spulenkapsel (5) eine Schraubenfeder (17) eingesetzt ist, welche bei aufgesetzter Spulenkapsel (5) von letzterer zusammenpressbar ist.

2. Verriegelungsvorrichtung nach Anspruch 1, **dadurch gekennzeichnet, dass** als Arretiermittel ein Verbindungsglied (11) fungiert, das an seinem unteren, mit dem Spulenträger (1) verbundenen Ende die umlaufende Nut (21) aufweist.

3. Verriegelungsvorrichtung nach Anspruch 2, **dadurch gekennzeichnet, dass** an der Spulenkapsel (5) am unteren Ende von deren zentraler Bohrung (13) ein radial nach innen gerichteter, nur teilweise umlaufender Flansch (23) ausgebildet ist.

4. Verriegelungsvorrichtung nach Anspruch 3, **dadurch gekennzeichnet, dass** der Flansch (23) sichelförmig ausgebildet ist.

5. Verriegelungsvorrichtung nach einem der Ansprüche 3 oder 4, **dadurch gekennzeichnet, dass** der Querschnitt der Bohrung (13) zwischen dem teilweise umlaufenden Flansch (23) und dem unteren Bereich des Wandabschnittes der Bohrung (13) grösser ist als der Durchmesser des Verbindungsgliedes (11).

6. Verriegelungsvorrichtung nach einem der Ansprüche 3 bis 5, **dadurch gekennzeichnet, dass** der Durchmesser des Verbindungsgliedes (11) an seinem oberen Ende annähernd dem Durchmesser der Bohrung (13) in der Spulenkapsel (5) entspricht.

7. Verriegelungsvorrichtung nach einem der Ansprüche 3 bis 6, **dadurch gekennzeichnet, dass** die Bohrung (13) im oberen Bereich zylindrisch ausgebildet ist und im unteren, den Flansch (23) aufweisenden Bereich über ca. 180° zylindrisch und über dem übrigen Bereich ebenfalls eine zylindermantelförmige Fläche aufweist, wobei die Achse der zylindermantelförmigen Fläche in einem spitzen Winkel zur Drehachse der Spule (7) liegt.

8. Verriegelungsvorrichtung nach Anspruch 1, **dadurch gekennzeichnet, dass** in der Spule (7) eine in deren zentraler Bohrung (13) drehbar gelagerte Hülse (31) eingesetzt ist, deren Bohrung (13) im oberen Bereich zylindrisch ausgebildet ist und im unteren, den Flansch (23) aufweisenden Bereich über ca. 180° zylindrisch und über dem übrigen Bereich ebenfalls eine zylindermantelförmige Fläche aufweist, wobei die Achse der zylindermantelförmigen Fläche in einem spitzen Winkel zur Drehachse der Spule (7) liegt.

9. Verriegelungsvorrichtung nach Anspruch 8, **dadurch gekennzeichnet, dass** der Querschnitt der Bohrung (13) zwischen dem teilweise umlaufenden Flansch (23) und dem konischen Bereich des Wandabschnittes b der Bohrung (13) grösser ist als der Durchmesser des Verriegelungsgliedes (11) oberhalb der umlaufenden Nut (21)
